# EUROPÄISCHE PATENTANMELDUNG

(11) **EP 2 253 790 A1**
(43) Veröffentlichungstag der Anmeldung: **24.11.2010**
(21) Anmeldenummer: 10174648.5
(22) Anmeldetag: 15.09.2000
(51) Int. Cl.: E06B 1/62, E04B 1/68

(54) **Dichtstreifen und Verfahren zur Herstellung eines Schaumstoffstreifens**

(30) Priorität: 17.09.1999 DE 19944611
(62) Teilanmeldung aus: 03018211.7
(71) Anmelder: RPM Ireland IP Ltd., Dublin 2 (IE)
(72) Erfinder: Irrgeher, Fritz, 51371 Leverkusen (DE); Hilger, Hubert, 53909 Zülpich (DE)
(74) Vertreter: Müller, Enno

(57) **Zusammenfassung**

Die Erfindung betrifft einen Dichtstreifen der einen mit einer Umhüllung durch eine Kunststofffolie (F) versehenen Schaumstoffstreifen (2) aufweist. Um einen Dichtstreifen der gattungsgemäßen Art baulich und zuordnungsvorteilhaft auszubilden schlägt die Erfindung vor, dass der Schaumstoffstreifen (2) mit der Kunststofffolie (F) vermittels eines doppelseitig wirkenden Klebestreifens (10) verbunden ist, wobei der Klebestreifen (10) auf der einen Seite mit der Kunststofffolie (F) und auf der anderen Seite mit dem Schaumstoffstreifen (2) verklebt ist.

## Beschreibung

Die Erfindung betrifft zunächst einen Dichtstreifen, der einen mit einer Umhüllung durch eine Kunststofffolie versehenen Schaumstoffstreifen aufweist.

Weiter betrifft die Erfindung ein Verfahren zur Herstellung eines Schaumstoffstreifens mit einer Folienumhüllung.

Die Erfindung bezieht sich insbesondere auf einen Dichtstreifen zur Abdichtung einer Fuge zwischen einem Rahmenprofil, etwa einem Fensterrahmenprofil, und einer Wand, mit einem elastisch rückstellfähigen Schaumstoffstreifen.

Den US-Patentschriften 4,204,373 und 4,344,265 ist der Vorschlag entnehmbar, das Öffnen der Umhüllung durch eine Reißleine zu bewirken mit endseitig angeordnetem Zugring als Greifhandhabe. Die Umhüllung besteht dort aus einem im Querschnitt etwa hutprofilierten Leistenkörper, dessen Hutrand eine kartenartige Verschlusswand aufweist und sich am Objekt antackern lässt.

Aufgabe der Erfindung ist es, einen Dichtstreifen der gattungsgemäßen Art baulich und zuordnungsvorteilhaft auszubilden sowie ein Verfahren zur Herstellung anzugeben.

Diese Aufgabe ist zunächst bei einem Dichtstreifen mit den Merkmalen des Anspruchs 1 gelöst, wobei darauf abgestellt ist, dass der Schaumstoffstreifen mit der Kunststofffolie vermittels eines doppelseitig wirkenden Klebestreifens verbunden ist, wobei der Klebestreifen auf der einen Seite mit der Kunststofffolie und auf der anderen Seite mit dem Schaumstoffstreifen verklebt ist.

Zunächst sei darauf hingewiesen, dass es sich bezüglich des Schaumstoffstreifens um einen offenporigen PU-Schaum handeln kann. Dabei ist vorgesehen, dass der Schaumstoffstreifen zur verzögerten Rückstellung imprägniert ist. Als Imprägnierungsmittel kommt bspw. ein Acrylat in Frage. Hinsichtlich des verzögert rückstellfähigen, offenzelligen Schaumstoffes sei auf die europäischen Patentanmeldungen 88 117 173 und 88 118 716 verwiesen sowie auf das europäische Patent 72 955.

Die Verhaftung zwischen Schaumstoffstreifen und Kunststofffolie ist durch Verkleben gebildet. Bevorzugt wird ein Haftkleber verwendet, der im offenporigen Schaumstoffstreifen eine gute Verankerung erfährt.

Zur Positionierung des Dichtstreifens erweist es sich als vorteilhaft, dass dieser außenseitig einen Längsklebestreifen aufweist zur Klebeverbindung mit dem Rahmenprofil oder einer Leiste. Dieser im Rücken des inneren Klebestreifens liegende Längsklebestreifen führt zu einer laminatartigen Wandungsversteifung als vorteilhafte Abstützbasis für den sich entspannenden Schaumstoffstreifen. Das schlägt sich merkmalsmäßig darin nieder, dass der Längsklebestreifen in Überdeckung zur innenseitigen Verhaftung zwischen dem Schaumstoffstreifen und der Kunststofffolie angeordnet ist. Optimiert ist das noch dadurch, dass im Bereich der Verhaftung zwischen Schaumstoffstreifen und der Kunststofffolie bzw. des äußeren Längsklebestreifens die Kunststofffolie verstärkt ausgebildet ist. Bevorzugt ist die Verstärkung durch Verstärkungsfäden verwirklicht. Solche Verstärkungsfäden können als Verstärkungsnetz angeordnet sein. Zur Positionierung einer entsprechenden Armierung dient die Maßnahme, dass die Verstärkung an der Kunststofffolie angeklebt ist. Eine gute Einbettung der Verstärkung wird erreicht, wenn diese eine Zwischenlage zwischen dem inneren doppelseitigen Klebestreifen und der Innenfläche der Kunststofffolie bildet.

Der Gegenstand der Erfindung ist nachstehend anhand eines zeichnerisch veranschaulichten Ausführungsbeispieles näher erläutert. Es zeigt:
- Fig. 1: in perspektivischer Darstellung einen Ab schnitt eines Schaumstoff- streifens in seinem unkomprimierten Zustand,
- Fig. 2: einen Abschnitt eines Dichtstreifens mit ein getaschtem Schaumstoff- streifen, komprimiert, gleichfalls in schaubildlicher Darstellung wie- dergegeben,
- Fig. 3: die Draufsicht auf einen Abschnitt des Dichtstreifens, stark vergrößert sowie schichtweise aufgebrochen,
- Fig. 4: den Schnitt gemäß Linie IV-IV in Fig. 3 und
- Fig. 5: eine Herausvergrößerung der Fig. 4.

Herzstück des erfindungsgemäßen Dichtstreifens 1 ist ein elastisch rückstellfähiger Schaumstoffstreifen 2.

Der ist offenporig und besteht bspw. aus PU-Schaum.

Der Schaumstoffstreifen 2 ist im Falle der Bevorzugung einer verzögerten Rückstellung imprägniert. Als Imprägnierungsmittel kommt Acrylat in Frage.

Der Schaumstoffstreifen 2 weist rechteckigen Querschnitt auf. Die Komprimierung liegt in einer Ebene parallel zur längeren Seite des Rechtecks. Die längere Seite ist etwa um das Maß einer halben Breite des Dichtstreifens 2 länger ausgebildet. Die vollständige Breite ist mit x bezeichnet und beträgt im dargestellten Ausführungsbeispiel ca. 15 mm.

Die Komprimierung liegt im Zustand einer volumenkleineren Eintaschung vor. Die ist in Fig. 2 wiedergegeben, erreicht durch eine Aufreiß-Umhüllung 3.

Die Aufreiß-Umhüllung 3 besteht aus einer den Schaumstoffstreifen 2 einschließenden Kunststofffolie F, die zugleich eine sich in Längsrichtung des Dichtstreifens 1 erstreckende Abreißlasche 4 ausbildet. Die Kunststofffolie F ist lappig eingestellt. Es handelt sich um einen um eine längsverlaufende Kehre 5 umgelenkten Streifen. Der ist im Abstand vor der Kehre 5 zu einem Saum- oder Schlauch gestaltet, bildend die besagte Aufreiß-Umhüllung 3.

Der Innenraum des Saumes bzw. Schlauches, welcher den komprimierten, rückstellfähigen Körper aufnimmt, ist mit 6 bezeichnet. Er steht unter einer die Rollfähigkeit eines solchen Dichtstreifens 1 nicht behindernder Prallfüllung.

Der Schaumstoffstreifen 2 ist gegenüber der ihn umhüllenden Kunststofffolie F gegen Wandern gesichert festgelegt. Hierzu ist der Schaumstoffstreifen 2 innenseitig der Aufreiß-Umhüllung 3 verhaftet. Diese Verhaftung zwischen Schaumstoffstreifen 2 und der Kunststofffolie F ist durch Verkleben gebildet. Zur Anwendung kommt ein doppelseitig wirkender Klebestreifen 10. Es sei auf Fig. 4 und die daraus entwickelte Vergrößerung verwiesen. Der Klebestreifen 10 ist auf der einen Seite mit der Kunststofffolie F und auf der anderen Seite mit dem Schaumstoffstreifen 2 verklebt. Das hat zugleich fertigungstechnischen Vorteil, da sich bei noch offener, also nicht zur Bildung des Innenraumes 6 geführter Aufreiß-Umhüllung der Schaumstoffstreifen 2 exakt auf dem noch offenen, d. h. aufgefaltet planen Streifen der Kunststofffolie F haltern lässt.

Wie Fig. 4 außerdem entnehmbar, ist der Dichtstreifen 1 außenseitig mit einem Längsklebestreifen 11 versehen.

Über diesen lässt sich der Dichtstreifen an einem vorgesehenen Objekt haltern, wie bspw. an einem Rahmenprofil 12 oder einer damit verbundenen Leiste 13. In beiden Fällen kann es sich um Kunststoff-Profilmaterial handeln.

Auch der Längsklebestreifen 11 ist ein doppelseitig wirkender Klebestreifen. Der Längsklebestreifen 11 befindet sich, wie das aus Fig. 5 auch zeichnerisch hervorgeht, räumlich in Überdeckung zur innenseitigen Verhaftung zwischen dem Schaumstoffstreifen 2 und der Kunststofffolie F. Auf diese Weise entsteht, einbezogen den die Aufreiß-Umhüllung 3 bildenden Part, ein dreilagiges Laminat von guter Festigkeit. Die ist noch durch eine besondere Armierungsmaßnahme erhöht. Fertigungstechnisch schlägt sich das in der Maßnahme nieder, dass im Bereich der Verhaftung zwischen Schaumstoffstreifen 2 und der Kunststofffolie F bzw. des äußeren Längsklebestreifens 11 die Kunststofffolie verstärkt ausgebildet ist. Diese Verstärkung ist durch Verstärkungsfäden 14 gegeben. Die setzt sich aus längsverlaufenden Fäden und querverlaufenden Fäden zusammen, die alle mit 14 bezeichnet sind. Die Längsfäden verlaufen zumindest in den Nahbereichen zur Kehre 5 bzw. Verhaftung 7. Die Querfäden nehmen einen im Wesentlichen zickzackförmigen Verlauf, wobei jedoch die Winkelkehren gekappt sind.

Erkennbar sind die Längs- und Querfäden zu einem Verstärkungsnetz zusammengesetzt. Ein solches Netz oder Gitter kann an den Kreuzungspunkten bezüglich der Fäden fixiert sein, bspw. verschmolzen. Diese Verstärkung ist ansonsten an der Kunststofffolie F unter Nutzung der Klebestreifen 10 angeklebt. Das so auch in den Kreuzungspunkten weitestgehend gehaltene Verstärkungsnetz toleriert ebenfalls die oben angedeutete Aufrollbevorratung.

Erkennbar bildet die Verstärkung insgesamt eine Zwischenlage zwischen dem inneren doppelseitigen Klebestreifen 10 und der Innenfläche der Kunststofffolie F.

Der Inhalt der EP-Voranmeldung Anmeldenummer 03018211.7-2303, EP 0 113 125 A, wird hiermit vollinhaltlich in die Offenbarung vorliegender Anmeldung, auch zum Zwecke Merkmale der genannten Voranmeldung in Ansprüche vorliegender Anmeldung aufzunehmen, einbezogen.

## Patentansprüche

1. Dichtstreifen der einen mit einer Umhüllung durch eine Kunststofffolie (F) versehenen Schaumstoffstreifen (2) aufweist, **dadurch gekennzeichnet, dass** der Schaumstoffstreifen (2) mit der Kunststofffolie (F) vermittels eines doppelseitig wirkenden Klebestreifens (10) verbunden ist, wobei der Klebestreifen (10) auf der einen Seite mit der Kunststofffolie (F) und auf der anderen Seite mit dem Schaumstoffstreifen (2) verklebt ist.

2. Dichtstreifen nach Anspruch 21, **dadurch gekennzeichnet, dass** der Schaumstoffstreifen (2) außenseitig einen Längsklebestreifen (11) aufweist zur Klebeverbindung mit einem Rahmenprofil (12) oder einer Leiste (13).

3. Dichtstreifen nach einem der Ansprüche 1 oder 2, **gekennzeichnet durch** einen offenporigen PU-Schaumstoffstreifen (2).

4. Dichtstreifen nach einem der Ansprüche 1 bis 3, **dadurch gekennzeichnet, dass** der Schaumstoffstreifen (2) zur verzögerten Rückstellung imprägniert ist.

5. Dichtstreifen nach Anspruch 4, **dadurch gekennzeichnet, dass** das Imprägnierungsmittel ein Acrylat ist.

6. Dichtstreifen nach einem der Ansprüche 2 bis 5, **dadurch gekennzeichnet, dass** der Längsklebestreifen (11) in Überdeckung zur innenseitigen Verhaftung zwischen dem Schaumstoffstreifen (2) und der Kunststofffolie (F) angeordnet ist.

7. Dichtstreifen nach einem der Ansprüche 2 bis 6, **dadurch gekennzeichnet, dass** im Bereich der Verhaftung zwischen dem Schaumstoffstreifen (2) und der Kunststofffolie (F) bzw. dem äußeren Längsklebestreifens (11) die Kunststofffolie (F) verstärkt ausgebildet ist.

8. Dichtstreifen nach Anspruch 7, **dadurch gekennzeichnet, dass** die Verstärkung durch Verstärkungsfäden (14) gebildet ist.

9. Dichtstreifen nach Anspruch 8, **dadurch gekennzeichnet, dass** die Verstärkungsfäden (14) als Verstärkungsnetz angeordnet sind.

10. Dichtstreifen nach einem der Ansprüche 7 bis 9, **dadurch gekennzeichnet, dass** die Verstärkung an der Kunststofffolie (F) angeklebt ist.

11. Dichtstreifen nach einem der Ansprüche 7 bis 10, **dadurch gekennzeichnet, dass** die Verstärkung eine Zwischenlage zwischen dem inneren doppelseitigen Klebestreifen (10) und der Innenfläche der Kunststofffolie (F) bildet.

12. Verfahren zur Herstellung eines Schaumstoffstreifens mit einer Folienumhüllung, **dadurch gekennzeichnet, dass** der Schaumstoffstreifen auf dem noch offenen, das heißt aufgefalteten planen Streifen der Kunststofffolie mittels eines doppelseitig wirkenden Klebestreifens gehaltert wird, wobei der Klebestreifen auf der einen Seite mit der Kunststofffolie und auf der anderen Seite mit dem Schaumstoffstreifen verklebt.
